# EUROPÄISCHE PATENTSCHRIFT

(11) **EP 0 508 948 B1**
(45) Veröffentlichungstag und Bekanntmachung des Hinweises auf die Patenterteilung: **01.03.1995**
(21) Anmeldenummer: 92810199.7
(22) Anmeldetag: 19.03.1992
(51) Int. Cl.: A44B 15/00

(54) **Schlüsselanhänger aus Kunststoff und dazu konzipierte Schlüsselleiste**
Plastic key holder and hanging device for same
Porte-clefs en matière plastique et dispositif d'accrochage correspondant

(30) Priorität: 12.04.1991 CH 1091/91
(43) Veröffentlichungstag der Anmeldung: 14.10.1992
(73) Patentinhaber: ROBERT RIEFFEL AG, CH-8304 Wallisellen (CH)
(72) Erfinder: Vögele, Ernst, CH-8048 Zürich (CH)
(74) Vertreter: Feldmann, Clarence Paul

(56) Entgegenhaltungen:
- BE-A- 570 330
- DE-A- 4 004 394
- GB-A- 1 193 274
- GB-A- 2 099 062
- NL-A- 7 901 570
- US-A- 3 503 235
- US-A- 4 771 897

## Beschreibung

Die vorliegende Erfindung betrifft einen Schlüsselanhänger aus Kunststoff gemäss Oberbegriff des Patentanspruches 1. Die Erfindung umfasst weiter, eine Schlüsselleiste aus Kunststoff mit mehreren Haken zur Aufnahme des erfindungsgemässen Schlüsselanhängers.

Es sind Schlüsselanhänger der eingangs genannten Art aus der US-A-4'771'897 bekannt, bei denen der Beschriftungsschildaufnahmeteil aus zwei miteinander verbindbaren Plättchen besteht, wobei das zur Sichtseite weisende Plättchen ein transparentes Fenster ist. In der hängenden Benützungslage ist oberhalb des Fensters eine Durchgangsöffnung, die zur Aufhängung des Schlüsselanhängers dient, vorgesehen. Unterhalb des Fensters ist eine zweite Durchgangsöffnung angebracht, durch den eine ring-förmige, metallene Lasche hindurchgreift.

Auf dem Markt ist desweiteren ein Schlüsselanhänger aus zwei verschweißten Plättchen bekannt, bei dem das eine als Fenster und das andere als geschlossene Rückwand gestaltet ist.

Zur Einführung des Beschriftungsschildchens dient ein am unteren Ende angebrachter Schlitz. Um jedoch das Beschriftungsschildchen einführen zu können, muss erst eine S-förmig gestaltete, metallene Lasche kompliziert ausgefädelt werden und danach ebenso umständlich eingefädelt werden. Auch das Anbringen des Schlüssels an die metallene Lasche ist keineswegs bedienungsfreundlich. Hierzu muss die S-förmige metallene Lasche aufgebogen werden, um den Schlüssel überhaupt einführen zu können.

Hinzu kommt, dass solche Schlüsselanhänger in der Benützungslage in vertikaler Richtung äusserst viel Platz benützen. In einem Schlüsselkasten, in dem mehrere Schlüsselleisten vertikal übereinander angeordnet sind, müssen folglich die Schlüsselleisten in grossem Abstand angebracht werden.

Es wurden auch Schlüsselanhänger entwickelt, die für nur speziell darauf als angepasste Schlüsselleisten konzipiert sind. So zeigen die beiden US-PS-4'072'033 und US-PS-4'137'740 Schlüsselanhänger, die keine Durchgangsöffnung zur Aufhängung an einem Haken mehr aufweisen. Hier sind die Beschriftungsschildaufnahmeteile einseitig mit einem Klettband versehen, welches mit einer Schlüsselleiste, welche ebenfalls mit einem Klettband versehen ist, direkt verbindbar. Die Schlüsselaufnahmelaschen sind hier in Form von Metallringen gestaltet. Eine nochmals andere Lösung zeigt die EP-PS-0′149′102, bei der eine sehr komplizierte und teuere Schlüsselleiste Verwendung findet, in der von unten einen Schlüsselanhänger eingeschoben werden kann, wobei der Schlüsselanhänger einem Beschriftungsschildaufnahmeteil mit einer druckknopfartigen Feder aufweist, die mit einer Oeffnung in der Schlüsselleiste zum Einrasten gebracht werden kann. Hierin wird beschrieben, dass der Schlüsselanhänger an seinem unteren Ende einen Ringteil aufweist, an dem ein Schlüssel mittels eines Schlüsselringes befestigbar ist. Die Gestaltung der Lasche und deren Verbindung mit dem Schlüsselanhänger ist aus diesem Dokument nicht ersichtlich.

Es ist die Aufgabe der vorliegenden Erfindung einen Schlüsselanhänger der eingangs erwähnten Art zu schaffen, der besonders benützerfreundlich ist, preiswert herstellbar und platzsparend mit einer entsprechend angepassten Schlüsselleiste verwendet werden kann. Es ist weiter die Aufgabe der vorliegenden Erfindung eine Schlüsselleiste anzubieten, die auf den erfindungsgemässen Schlüsselanhänger angepasst ist. Die erstgenannte Aufgabe erfüllt ein Schlüsselanhänger mit den Merkmalen des Patentanspruches 1. Die zweitgerannte Aufgabe löst eine Schlüsselleiste aus Kunststoff mit mehreren Haken zur Aufnahme der erfindungsgemässen Schlüsselanhänger mit den Merkmalen des Patentanspruches 11. Weitere vorteilhafte Ausgestaltungsformen des Schlüsselanhängers, beziehungsweise der Schlüsselleiste gehen aus den abhängigen Ansprüchen hervor.

In der Zeichnung ist ein bevorzugtes Ausführungsbeispiel im Detail dargestellt und anhand der nachfolgenden Beschreibung erläutert. Es zeigt:
- Figur 1: einen Schlüsselanhänger in vollständig geöffneter Fertigungslage und
- Figur 2: in der noch offenen Lage mit bereits daran befestigtem Schlüssel und schliesslich
- Figur 3: in der fertig montierten Benützungslage.
- Figur 4: zeigt einen Schnitt entlang der Linie A-A durch den Schlüsselanhänger gemäss Figur 3.
- Figur 5: zeigt eine Seitenansicht einer ebenfalls erfindungsgemässen Schlüsselleiste, die an die erfindungsgemässen Schlüsselanhänger angepasst ist und
- Figur 6: dieselbe Schlüsselleiste in der Frontansicht.

Der erfindungsgemässe Schlüsselanhänger hat einen Beschriftungsschildaufnahmeteil 1, der aus zwei über ein Filmscharnier 9 miteinander verbundenen Plättchen 6 und 7 besteht. Die beiden Plättchen sind so gestaltet, dass sie einen rechteckigen Teil 10 und einen auf der einen Längskante aufgesetzten dreieckigen Teil 11 bilden. Das die beiden Plättchen 6 und 7 verbindende Filmscharnier 9 verläuft an der zweiten, gemeinsamen Längskante des jeweiligen rechteckigen Teiles 10. In den Figuren 1 und 2 sind die Innenflächen der beiden Plättchen 6 und 7 sichtbar. Das in diesen beiden Figuren obere Plätchen 6 hat als einzigen Durchbruch die Durchgangsöffnung 2, die zur Aufhängung des Schlüsselanhängers an einem Schlüsselbrett oder Schlüsselleiste dient Das in diesen Figuren untere Plättchen 7 weist jedoch drei Oeffnungen auf. Es ist dies das zuoberst erkennbare Fenster 8, welches den Blick auf das einzulegende und auswechselbare Beschriftungsplättchen 5 freigibt. Dieses Fenster 8 ist fast annähernd gleich der Grösse des rechteckigen Teiles 10 des Plättchens 7. Mittig hierunter und etwa zentrisch im dreieckigen Teil 11 des Plättchen 7 ist wiederum die Durchgangsöffnung 2, die wie bereits beschrieben, zur Aufhängung des Schlüsselanhängers an einer Schlüsselleiste oder einem Schlüsselbrettchen dient. Genau senkrecht darunter in der Nähe der Spitze des dreieckigen Teiles 11 befindet sich eine rundes Durchgangsloch 3′. In der Verlängerung der Spitze des dreieckigen Teiles 11 des unteren Plättchens 7 ist eine offene Lasche 3 angespritzt, die zuunterst einen Haken 12 aufweist. Die Lasche 3 ist senkrecht zu seiner Verlaufsrichtung mit zwei relativ nahe beieinander liegenden Filmscharniere 12′ versehen.

Zur Benutzung des erfindungsgemässen Schlüsselanhängers legt man zuerst, das mit einer Kennzeichnung versehene Beschriftungsschild 5 über das Fenster 8 im Plättchen 7 in das aufgeklappte Beschriftungsschildaufnahmeteil 1. Danach fädelt man einen aufzuhängenden Schlüssel 4 auf die offene Lasche 3 auf. Danach schwenkt man das untere Ende der Lasche 3 mit seinem Haken 12 um 180° nach oben. Der Schlüssel 4 kommt nun genau zwischen den beiden Filmscharnieren 12' der Lasche 3 zu liegen. Das Durchgangsloch 2 im unteren Plättchen 7 ist mit einer umlaufenden, vertikal zur Plättchenebene nach oben vorstehenden Wand 16 versehen, welche zuoberst mit einer Formschlussbraue 17 (Figur 4) versehen ist. Der Haken 12 der Lasche 3 passt exakt formschlüssig, um diese vertikale, umlaufende Wand 16. Die Formschlussbraue 17 bewirkt, dass der Haken 12 der Lasche 3, wenn dessen unterer Teil um 180° umgeschwenkt ist, in dieser Lage verbleibt (siehe Figur 2). Nun schwenkt man das obere Plättchen 6 um das genannte Filmscharnier 9 um 180° auf das untere Plättchen 7, so dass die Innenflächen beider Plättchen 6 und 7 aufeinander zu liegen kommen. Dabei durchstösst die genannte vertikale, umlaufende Wand 16 die Durchgangsöffnung 2 im oberen Plättchen 6. Die bereits genannte Formschlussbraue 17 an der Wand 16, führt nun bereits zu einer an und für sich genügende formschlüssige Verbindung zwischen den beiden, einen klappbaren Rahmen bildenden Plättchen 6 und 7 des Beschriftungsschildaufnahmeteiles 1. Im hier dargestellten Beispiel sind jedoch noch weitere Formschlussmittel vorgesehen. Diese werden gebildet durch Rippen 14 mit nicht dargestellten entsprechenden Brauen und Nuten 15 im unteren Plättchen 7. Diese Nuten 15 werden dadurch gebildet, dass die Wandstärke des unteren Plättchens 7 teilweise verstärkt ist. Die Plättchendicke ist dort, wo die Nuten 15, sowie im Bereich, wo der umgeklappte untere Teil der Lasche mit dem Haken 12 zu liegen kommt, vermindert ist. Somit ergibt sich eine beinahe umlaufende formschlüssige Verbindung zwischen den beiden zueinander scharnierenden Plättchen 6 und 7.

Wünscht man den Schlüsselanhänger zusammen mit einem Schlüsselring mit mehreren Schlüssel zu verwenden, so lässt sich die Lasche 3 einfach abschneiden, wodurch diese im geschlossenen Zustand des Beschriftungsschildaufnahmeteiles 1 nicht mehr vor das Loch 3′ zu liegen kommt und somit dieses zur Aufnahme eines Schlüsselringes dienen kann. Das Loch 3′ fluchtet im geschlossenen Zustand des Aufnahmeteiles 1 mit einer U-förmigen Ausnehmung 18 an der Spitze des rücwärtigen Plättchens 6. Diese Ausnehmung 18 hat jedoch auch einer Zweck, wenn der Schlüsselanhänger mit der entsprechenden Lasche 3 verwendet wird. Verdreht man nämlich den befestigten Schlüssel 4 relativ zum Aufnahmeteil 1, so wird die Lasche 3 verdreht. Entsprechend bestünde die Gefahr, dass die zusammengeklappten und formschlüssig miteinander verbundenen Plättchen 6 und 7 um die Breite der Lasche 3 auseinander gezwängt werden würden. Durch die U-förmige Ausnehmung 18 wird dies vermieden.

Neben der hier dargestellten Variante der Halterung der offenen Lasche 3 zwischen den beiden zueinander schwenkbaren Plättchen 6 und 7 wäre es auch möglich, die Lasche 3 lediglich als gerades Bändchen zu formen, welches an seinem unteren Ende mit einer Verzahnung versehen ist, die in einer Gegenverzahnung an mindestens einer Innenfläche der beiden zusammenklappbaren Plättchen 6,7 Aufnahme finden würde. Diese Variante ist in der Zeichnung nicht dargestellt.

Die Integration der Lasche 3 mittels dem der Schlüssel 4 am Beschriftungsschildaufnahmeteil 1 direkt befestigt werden kann, so wie die Anordnung der Durchgangsöffnung 2 zur Aufhängung des Schlüsselanhängers unterhalb des Fensters 7, führt zu einer besonders raumsparenden Kombination von Schlüsselanhänger mit einer entsprechend ausgelegten Schlüsselleiste 20, die in den Figuren 5 und 6 dargestellt ist. Die Schlüsselleiste 20 besteht aus einer Schiene 21, in der über dessen gesamten Länge eine Nut 22 eingelassen ist, die zur Aufnahme eines Beschriftungsstreifens dient. Unterhalb der Nut 22 sind einstückig mit der Leiste verbundene Haken 23 angeformt. Diese haben eine senkrecht abstehende Strebe 24, dessen Länge geringfügig länger als die Dicke des Beschriftungsschildaufrahmeteils 1 ist. Die vertikal nach oben vorstehende Nase 25 am Ende der Strebe 24 entspricht in seiner Dimension ziemlich genau der Durchgangsöffnung zur Aufhängung des Schlüsselanhängers. Schlüsselanhänger und Schlüsselleiste 20 sind so konzipiert, dass im aufgehärgten Zustand des Schlüsselanhängers dessen Beschriftungsschild 5 genau über den Beschriftungsstreifen in der Nut 22 zu liegen kommt. Hierdurch ist eine einfache und augenfällige Anwesenheitskontrolle aller aufbewahrten Schlüssel möglich.

## Patentansprüche

1. Schlüsselanhänger aus Kunststoff bestehend aus einem Beschriftungsschildaufnahmeteil (1) mit einer der Aufhängung des Schlüsselaufhängers dienenden Durchgangsöffnung (2) und Mittel (3) zur Befestigung eines Schlüssels (4) am genannten Aufnahmteil, dadurch gekennzeichnet, dass der Beschriftungsschildaufnahmeteil (1) aus zwei über einem Filmscharnier (9) miteinander einstückig verbundenen Plättchen (6,7) besteht, die zusammen einen zur Aufnahme des Beschriftungsschildchens (5) dienenden, klappbaren Rahmen bildet, der formschlüssig schliessbar ist und die Form eines Rechteckes (10) hat, mit daran in der Aufhängelage unten anschliessendes Dreieck (11), wobei das Beschriftungsschild (5) im rechteckigen Teil (10) Aufnahme findet und die der Aufhängung dienende Oeffnung (2) mittig darunter im dreieckigen Teil (11) angeordnet ist, während die Mittel (3) zur Befestigung eines Schlüssels (4) an der Spitze des dreieckigen Teiles (11) angeformt sind.

2. Schlüsselanhänger nach Anspruch 1, dadurch gekennzeichnet, dass die Mittel zur Befestigung eines Schlüssels (4) eine einteilig, mit einem der beiden klappbaren Plättchen (7) verbundene offene Lasche (3) ist.

3. Schlüsselanhänger nach Anspruch 2, dadurch gekennzeichnet, dass die offene Lasche (3) mit ihrem freien Ende (12) zwischen den beiden, miteinander verbundenen Plättchen (6,7) formschlüssig Aufnahme findet.

4. Schlüsselanhänger nach Anspruch 3, dadurch gekennzeichnet, dass die offene Lasche (3) die Form eines Bändchens hat, welches zwei quer, zu dessen Längsrichtung verlaufende Filmscharniere (12') aufweist, die das untere Ende der Lasche bilden, wenn dessen freies Ende (12) zwischen den beiden Plättchen (6,7) formschlüssig gehalten ist.

5. Schlüsselanhänger nach Anspruch 3, dadurch gekennzeichnet, dass die als Bändchen ausgebildete, offene Schlaufe (3) eine endständige, an dessen Kanten angebrachte Verzahnung aufweist, die in einer Gegenverzahnung an mindestenes einer Innefläche der beiden zusammenklappbaren Plättchen (6,7) Aufnahme findet.

6. Schlüsselanhänger nach Anspruch 1, dadruch gekennzeichnet, dass die beiden Plättchen (6,7) an ihren aufeinander zu liegen kommenden Flächen Formschlussmittel (14,15) aufweisen.

7. Schlüsselanhänger nach Anspruch 1, dadurch gekennzeichnet, dass eines der beiden zusammenklappbaren Plättchen (7) an seiner Innenfläche eine um die Durchgangsöffnung (2) senkrecht zur Fläche verlaufende Wand (16), aufweist, die im zusammengeklappten Zustand des Beschriftungsfeldaufnahmeteiles (1) die Oeffnung (2) im anderen Plättchen (6) durchsetzt und mit einer Formschlussbraue (17) die Lage der beiden Plättchen (6,7) zueinander fixiert.

8. Schlüsselanhänger nach den Ansprüchen 3 und 7, dadurch gekennzeichnet, dass das freie Ende (12) der Lasche (3) eine Form, entsprechend der die Oeffnung (2) umlaufende Wand (16) hat und vor dem Zusammenklappen der beiden Plättchen (6,7) über diese Wand (16) stülpbar ist.

9. Schlüsselanhänger nach Anspruch 2, dadurch gekennzeichnet, dass an der Spitze des einen Plättchens (7) die Lasche angeformt ist, und dass an der Spitze des anderen Plättchens (6) eine U-förmige Ausnehmung (18) vorhanden ist, die in der Breite der Breite der Lasche (3) entspricht.

10. Schlüsselleiste aus Kunststoff mit mehreren Haken zur Aufnahme der Schlüsselanhänger nach einen der Ansprüche 1-9, die (20) über die gesamte Länge eine zur Einschiebung eines Beschriftungsstreifens dienende Nut (22) aufweist, dadurch gekennzeichnet, dass die Breite der Nut (22) mindestens annähernd der Höhe, der in den Beschriftungsschildaufnahmeteil (1) passende Schildchen (5) aufweist, und wobei der Abstand zwischen der Nut (22) und den darunter in regelmässigen Abständen angeordneten, mit der Schiene (21) einstückig gefertigten Haken (23) dem Abstand zwischen dem Fenster (8) und der der Aufhängung dienenden Oeffnung (2) des Schlüsselanhängers entspricht.

11. Schlüsselleiste nach Anspruch 10, dadurch gekennzeichnet, dass die Haken (23) die Form einer senkrecht von der Leiste (20) abstehenden Strebe (24), mit einer vertikal nach oben sich erstreckende Nase (25) aufweist, dessen Grösse der Form der Aufhängeöffnung (2) im Schlüsselanhänger entspricht.

## Claims

1. Key ring made from plastic comprising an inscription shield reception part (1) with a passage opening (2) used for the hanging of the key ring and means (3) for fixing a key (4) to said reception part, characterized in that the inscription shield reception part (1) comprises two plates (6, 7) interconnected in one piece by means of a film hinge (9) and which together form a hinged frame, which is positively closable and used for the reception of the inscription shield (5) and which is shaped like a rectangle (10) with a triangle (11) connected at the bottom thereto in the hanging position, the inscription shield (5) being received in the rectangular part (10) and the opening (2) used for hanging purposes being centrally positioned below it in the triangular part (11), whilst the means (3) for fixing a key (3) are shaped onto the tip of the triangular part (11).

2. Key ring according to claim 1, characterized in that the means for fixing a key (4) is an open tongue (3) connected in one piece to one of the two hinged plates (7).

3. Key ring according to claim 2, characterized in that the free end (12) of the open tongue (3) is positively received between the two, interconnected plates (6, 7).

4. Key ring according to claim 3, characterized in that the open tongue (3) is shaped like a small strip having two film hinges (12') at right angles to its longitudinal direction and which form the lower end of the tongue, if its free end (12) is positively held between the two plates (6, 7).

5. Key ring according to claim 3, characterized in that the open tongue or loop (3) constructed as a small strip has a terminal tooth system applied to its edges and which is received in a counter tooth system on at least one inner face of the two hinged plates (6, 7).

6. Key ring according to claim 1, characterized in that the two plates (6, 7) are provided on their faces which come to rest on one another with positive engagement means (14, 15).

7. Key ring according to claim 1, characterized in that one of the two hinged plates (7) is provided on its inner face with a wall (16) running around the passage opening (2) at right angles to the face and which in the hinged state of the inscription field reception part (1) traverses the opening (2) in the other plate (6) and with a positive engagement portion (17) fixes the reciprocal position of the two plates (6, 7).

8. Key ring according to claims 3 and 7, characterized in that the free end (12) of the tongue (3) has a shape corresponding to the wall (16) passing round the opening (2) and prior to the hinging of the two plates (6, 7) can be inverted over said wall (16).

9. Key ring according to claim 2, characterized in that the tongue is shaped onto the tip of one plate (7) and on the tip of the other plate (6) is provided a recess (18), whose width corresponds to the width of the tongue (3)

10. Key board made from plastic with several hooks for receiving the key ring according to one of the claims 1 to 9 and which (20) over the entire length has a groove (22) for the insertion of an inscription strip, characterized in that the width of the groove (22) has at least approximately the height of the shield (5) fitting into the inscription shield reception part (1) and in which the spacing between the groove (22) and the hooks (23) made in one piece with the rail (21) and arranged at regular intervals below the same corresponds to the spacing between the window (8) and the key ring opening (2) used for hanging purposes.

11. Key board according to claim 10, characterized in that the hooks (23) are shaped like a bar (24) extending vertically from the board (20), with a vertically upwardly extending nose (25), whose size corresponds to the shape of the hanging opening (2) in the key ring.

## Revendications

1. Porte-clés en matière plastique, se composant d'une partie formant logement (1) pour une plaque de protection indicatrice, avec une ouverture de passage (2) servant à l'accrochage d'un crochet pour la clé et des moyens (3) destinés à fixer cette clé (4) audit logement, caractérisé en ce que le logement de la plaque indicatrice (1) se compose de deux plaquettes (6, 7) reliées entre elles d'un seul tenant par l'intermédiaire d'une charnière en film (9), constituant ensemble un cadre rabattable servant à la mise en place de la plaque indicatrice (5), apte à être fermé mécaniquement et en forme de rectangle (10) avec, à la suite, en bas lorsqu'il est en position accrochage, un triangle (11), la plaque indicatrice (5) se logeant dans la partie en forme de rectangle (10), et l'ouverture (2) qui sert à l'accrochage étant disposée de façon centrale au-dessous, dans la partie en triangle (11), alors que les moyens (3), destinés à fixer la clé (4), sont ménagés au sommet de cette partie en triangle (11).

2. Porte-clés selon la revendication 1, caractérisé en ce que les moyens destinés à fixer la clé (4) sont constitués par une patte ouverte (3) d'un seul tenant, reliée avec l'une des deux plaquettes rabattables (7).

3. Porte-clés selon la revendication 2, caractérisé en ce que la patte ouverte (3) se loge mécaniquement, par son extrémité libre (12), entre les deux plaquettes (6, 7) reliées ensemble.

4. Porte-clés selon la revendication 3, caractérisé en ce que la patte ouverte (3) a la forme d'une petite bande qui présente deux charnières en film (12'), disposées transversalement par rapport au sens longitudinal de la petite bande, lesquelles constituent l'extrémité basse de la patte, lorsque son extrémité libre (12) est maintenue mécaniquement entre les deux plaquettes (6, 7).

5. Porte-clés selon la revendication 3, caractérisé en ce que la patte ouverte (3) constituée en petite bande, présente à son extrémité une denture disposée sur un de ses bords qui se loge dans une contre-denture sur au moins une face intérieure des deux plaquettes rabattables (6, 7).

6. Porte-clés selon la revendication 1, caractérisé en ce que les deux plaquettes (6, 7) présentent, sur leurs faces venant en contact l'une avec l'autre, des moyens mécaniques de fermeture (14, 15).

7. Porte-clés selon la revendication 1, caractérisé en ce que l'une deux plaquettes (7) rabattables présente sur sa face intérieure une paroi (16) s'entendant autour de l'ouverture de passage (2), perpendiculairement à ladite face et qui, lorsque le logement (1) de plaque indicatrice est rabattu, traverse l'ouverture (2) de l'autre plaquette (6) et fixe, par une excroissance mécanique (17), la position des deux plaquettes (6, 7) l'une par rapport à l'autre.

8. Porte-clés clé selon les revendications 3 et 7, caractérisé en ce que l'extrémité libre (12) de la patte (3) a une forme qui correspond à la paroi (16) entourant l'ouverture (2) et qui est emboutissable sur cette paroi (16), avant que les deux plaquettes (6, 7) ne soient rabattues.

9. Porte-clés selon la revendication 2, caractérisé en ce que la patte est formée au sommet de la plaquette (7) et en ce qu'un creux (18) au sommet de l'autre plaquette (6), en forme de U est prévue, dont la largeur correspond à la largeur de la patte (3).

10. Bandeau (20) pour clé en matière plastique, avec plusieurs crochets, pour recevoir le porte-clés selon l'une des revendications 1 à 9, qui présente, sur toute la longueur, une rainure (22) servant à emboîter une plaque indicatrice, caractérisé en ce que la largeur de la rainure (22) correspond au moins approximativement à la hauteur de la plaque (5) s'insérant dans le logement (1), la distance entre la rainure (22) et les crochets (23), fabriqués d'un seul tenant avec le rail (21) et disposés en dessous à intervalles réguliers, correspondant à la distance entre une fenêtre (8) et l'ouverture (2) servant à l'accrochage du porte-clés.

11. Bandeau pour clé selon la revendication 10, caractérisé en ce que les crochets (23) ont la forme d'un éperon (24), s'écartant perpendiculairement du bandeau (20), avec un nez (25) s'étendant verticalement vers le haut, dont la taille correspond à la forme de l'ouverture (2) pour l'accrochage du porte-clés.
